# FASCICULE DE BREVET EUROPEEN

(11) **EP 0 935 177 B1**
(45) Date de publication et mention de la délivrance du brevet: **23.04.2008**
(21) Numéro de dépôt: 98102192.6
(22) Date de dépôt: 09.02.1998
(51) Int. Cl.: G04C 10/00

(54) **Pièce d'horlogerie électronique comportant une génératrice entraînée par un barillet à ressort**
Elektronisches Uhrwerk, mit von einer Zugfeder angetriebenem Generator
Electronic timepiece comprising a generator driven by a barrel spring

(43) Date de publication de la demande: 11.08.1999
(73) Titulaire: ASULAB S.A., CH-2501 Bienne (CH)
(72) Inventeur: Farine, Pierre-André, 2003 Neuchâtel (CH); Born, Jean-Jacques, 1110 Morges (CH)
(74) Mandataire: Balsters, Robert

(56) Documents cités:
- US-A- 4 799 003
- US-A- 5 668 414

## Description

La présente invention est relative à une pièce d'horlogerie électronique du type comportant une source d'énergie formée d'un barillet à ressort, à remontage manuel ou automatique, couplé à une génératrice de courant alternatif destinée à alimenter les circuits électroniques de la pièce, éventuellement par l'intermédiaire d'un redresseur.

Une description d'une telle pièce d'horlogerie a été donnée dans le brevet CH 686 332 ainsi que dans le document US4799003, ces documents portant notamment sur un circuit régulateur permettant d'asservir la vitesse de rotation de la génératrice à une vitesse de consigne qui correspond à la marche exacte de la pièce, pour autant que l'énergie du ressort du barillet soit suffisante pour maintenir cette vitesse de rotation à la valeur de consigne.

Le circuit régulateur fonctionne de la façon suivante. Pendant la durée normale de marche, la génératrice couplée directement au barillet a tendance à tourner trop vite et à fournir ainsi une tension dont la fréquence est plus élevée qu'une valeur de consigne de fréquence dérivée d'un standard de fréquence fonctionnant sur la base d'un quartz horloger. La génératrice doit donc être freinée, ce qui est réalisé en court-circuitant périodiquement son bobinage. Le nombre de freinages nécessaires pour maintenir la génératrice à la vitesse nominale est élevé au début du désarmage du ressort et décroît progressivement au fur et à mesure que l'énergie accumulée dans le ressort s'épuise.

Ce circuit régulateur est réalisé de telle façon qu'il puisse fonctionner avec une faible tension d'alimentation, ce qui est obtenu de préférence grâce à la technologie CMOS. Sa consommation en énergie dépend presque linéairement de la tension qui lui est appliquée, pour autant que celle-ci soit suffisante pour permettre le fonctionnement des composants du circuit. En effet, si la tension d'alimentation passe en-dessous d'une valeur critique, la circuit cesse de fonctionner. Il n'en reste pas moins vrai que du point de vue de la faible consommation, favorable pour assurer une grande autonomie de la pièce d'horlogerie quand elle n'est pas portée, il serait avantageux de faire fonctionner le circuit régulateur à une tension limite située le plus près possible de cette tension critique mais néanmoins suffisante pour que la pièce puisse encore fonctionner.

Or, si on conçoit la pièce d'horlogerie de cette façon, autrement dit si on choisit la tension limite trop près de la tension critique, elle risque de subir des défauts de fonctionnement importants (et donc de ne pas garder l'heure exacte), car la tension de la génératrice alimentant le circuit régulateur peut être sujette à des variations importantes dues à des variations de la vitesse de rotation de la génératrice. Ces dernières variations sont provoquées par toutes sortes de facteurs extérieurs dépendant de la façon dont la pièce d'horlogerie est portée. Par exemple, la vitesse de rotation de la génératrice peut varier en cas de chocs plus ou moins violents, de mouvements brusques du porteur, etc. Si un tel facteur perturbateur joue en défaveur du maintien de la vitesse de rotation nominale, la tension d'alimentation risque de baisser en-dessous de la valeur critique. Des irrégularités de marche de la pièce d'horlogerie seraient alors inévitables.

L'invention a pour but de fournir une pièce d'horlogerie pouvant fonctionner avec un circuit régulateur alimenté avec une tension d'alimentation située sensiblement à la valeur limite nécessaire pour son fonctionnement correct, mais ce sans que la marche en soit perturbée par d'éventuelles irrégularités de rotation de la génératrice.

L'invention a donc pour objet une pièce d'horlogerie électronique comportant les caractéristiques de la revendication 1.

Il résulte de ces caractéristiques que le circuit électronique de la pièce d'horlogerie recevra une tension d'alimentation suffisante pour ne pas interrompre son fonctionnement, en dépit d'influences d'ordre cinétique agissant au porter sur ses constituants mécaniques.

D'autres caractéristiques et avantages de l'invention apparaîtront au cours de la description qui va suivre, donnée uniquement à titre d'exemple et faite en se référant au dessin annexé sur lequel :
- la figure unique montre un schéma simplifié d'un exemple de la pièce d'horlogerie selon l'invention.

On va maintenant se référer à cette figure unique sur laquelle on voit que la pièce d'horlogerie selon l'invention comporte une génératrice symbolisée par le rectangle 1 comportant un rotor aimanté 2 et au moins un bobinage 3. Le rotor est couplé mécaniquement, par exemple à travers un rouage 4 symbolisé par des traits en pointillé, à un barillet 5 dans lequel est logé un ressort 6. Celui-ci peut être armé par un mécanisme de remontage, manuel ou automatique, connu en soi et symbolisé par le rectangle 5a. Le rouage 4 est couplé également à un jeu d'aiguilles indicatrices de l'heure composé d'une aiguilles des heures 7, d'une aiguilles des minutes 8 et d'une aiguilles des secondes 9. Les aiguilles sont couplées entre elles de la façon habituelle avec les rapports de démultiplication appropriés, et rigidement liées au rotor de la génératrice 1. De ce fait, elles tournent tant que le rotor 2 est en mouvement.

Dans l'exemple décrit, la génératrice 1 délivre une tension alternative nominale d'une première valeur prédéterminée U₁ à ses bornes 1a et 1b à une fréquence prédéterminée, de 21,3 Hz par exemple. La valeur maximale ou valeur absolue Û₁ de la valeur prédéterminée U₁ peut correspondre à une amplitude maximale de 1,5 Volt par exemple.

On notera que l'invention n'est pas limitée à une génératrice délivrant une tension alternative, une génératrice à tension continue pouvant également convenir.

Dans le présent exemple, la génératrice 1 est de type alternatif et connectée à un redresseur à double alternance 10 délivrant une tension continue U₁' d'une valeur très légèrement inférieure à celle de la tension alternative de la génératrice, la différence étant déterminée par les pertes, au demeurant de faible valeur, provoquées par le redresseur 10.

La pièce d'horlogerie comprend également un oscillateur à quartz 12 associé à un circuit intégré 11 dont certains composants forment un circuit régulateur de la vitesse de rotation de la génératrice 1. L'oscillateur à quartz 12 de fréquence standard délivre un signal impulsionnel, d'une fréquence de 32 768 Hz par exemple, à un diviseur de fréquence 13 du circuit intégré 11, ce diviseur pouvant être réalisé par exemple à l'aide d'un circuit EEPROM. Il comprend une borne 14 délivrant un signal dont la fréquence correspond à la fréquence nominale que doit délivrer la génératrice 1 pour que les aiguilles 7, 8 et 9 indiquent l'heure exacte. Dans l'exemple décrit, cette fréquence nominale est de 21,3 Hz. La sortie 14 est connectée à l'entrée de comptage 15 d'un compteur réversible 16.

La borne 1a de la génératrice 1 est connectée à l'une des entrées d'un comparateur 17 dont l'autre entrée est reliée à une source de potentiel de référence 18 comme la masse par exemple. La sortie du comparateur 17 est reliée à l'entrée de décomptage 19 du compteur réversible 16.

Le comparateur 17 délivre une impulsion de sortie au compteur réversible 16 dès que la tension sur la borne la de la génératrice monte légèrement au-dessus du potentiel de la masse. Par conséquent, dans l'exemple à supposer que la génératrice 1 tourne exactement à la vitesse nominale correspondant à une fréquence de 21,3 Hz, le contenu du compteur réversible 16 devra être égal à zéro à la fin de chaque alternance de la tension de sortie de la génératrice 1.

La sortie du compteur réversible 16 est connectée à une logique de décision 20 qui, en fonction de certains critères prédéterminés, produit un signal de sortie à une borne 21, les critères étant matérialisés par câblage d'un certain nombre de portes élémentaires qui composent cette logique de décision.

Le signal présent sur la borne de sortie 21 est appliqué à l'électrode de commande d'un composant de commutation 22 commandant sélectivement le freinage de la génératrice 1 en court-circuitant la bobine 3 de celle-ci. Ce composant de commutation 22 peut être un transistor MOS dont le circuit source-drain est relié entre les bornes 1a et 1b de la génératrice 1.

Le circuit intégré 11 comporte des bornes d'alimentation 23 et 24 portées respectivement à la tension V_{SS} et la tension V_{DD} du circuit intégré.

Il est à noter que les particularités du circuit régulateur énoncées ci-dessus, n'ont été décrite que pour en rappeler un mode de réalisation particulier faisant l'objet de la demande de brevet européen EP 97 112 585.1 au nom de la Demanderesse. Cependant, la présente invention peut être mise en oeuvre avec profit également avec des circuits régulateurs d'autres types assurant la régulation de marche de la pièce d'horlogerie. On notera toutefois que le circuit intégré 11 est du type à basse consommation, ce qui veut dire qu'il fonctionne avec une tension d'alimentation nettement inférieure à celle de la valeur absolue Û₁ de la tension nominale U₁ délivrée par la génératrice 1.

Selon l'invention, les bornes d'alimentation 23 et 24 sont connectées à la sortie d'un régulateur de tension 25. Celui-ci est conçu pour délivrer sur ses bornes de sortie une tension régulée ayant une seconde valeur prédéterminée U₂. Cette valeur de tension correspond à ou est légèrement supérieure à la tension limite inférieure, ou tension critique, dont le circuit intégré 11 a besoin pour encore être capable de fonctionner. De préférence, la tension de sortie U₂ du régulateur de tension est choisie entre 0% et 5% supérieure, ou de préférence entre 2 et 5% supérieure à la tension limite de fonctionnement du circuit intégré 11.

La tension de sortie continue U₂ du régulateur 25 est nettement inférieure à la valeur maximale ou absolue Û₁ de la tension alternative U₁ délivrée par la génératrice 1. La relation entre les valeurs Û₁ et U₂ peut ainsi s'écrire Ûₗ=k₈U₂ dans laquelle k est un facteur correspondant au moins au taux maximal attendu de variation de la tension nominale Û₁ de la génératrice, lorsqu'elle fonctionne en régime non freiné, au porter de la pièce d'horlogerie. Par taux de variation, on entend donc ici celui régi uniquement par les fluctuations que subira la tension Û₁ du fait des irrégularités de rotation de la génératrice dues à des phénomènes mécaniques subies par la pièce d'horlogerie au porter. De la sorte, le régulateur de tension 25 parviendra à lisser toute fluctuation présente à son entrée vis-à-vis du circuit intégré 11 qui ainsi disposera toujours d'une tension au moins égale à la valeur limite inférieure dont il aura besoin pour correctement fonctionner. Dans un exemple pratique, on a pu constater que le taux de variation de la tension nominale de la génératrice peut être de 20 % au porter, de sorte que k sera de préférence au moins égale à 1,2.

Pour fixer les idées et à titre d'exemple uniquement les valeurs suivantes des tensions peuvent être choisies :
Û₁ = 1,5 V, U₂ = 1 V

Le régulateur de tension peut être de tout type approprié réalisé en technologie CMOS à faible consommation.

Bien entendu, l'invention n'est pas limitée au mode de réalisation décrit et représenté qui n'a été donné qu'à titre d'exemple, l'invention étant définie par les revendications annexées.

## Revendications

1. Pièce d'horlogerie électronique comportant :
- une génératrice (1) agencée pour engendrer une tension d'alimentation d'une première valeur prédéterminée U₁;
- un barillet (5) à ressort (6) couplé à ladite génératrice (1) pour l'entraîner;
- un mécanisme de remontage (5a) couplé audit barillet (5) pour en remonter le ressort (6);
- un jeu d'aiguilles d'indication de l'heure (7 à 9) entraîné également par ledit barillet (5), et
- un circuit électronique (11, 12) nécessitant pour fonctionner au minimum une tension d'alimentation limite inférieure ayant une seconde valeur prédéterminée U₂,
ledit circuit électronique comprenant une base de temps (12) et un circuit régulateur (11) pour réguler la vitesse de rotation de ladite génératrice (1) de manière que ledit jeu d'aiguilles (7 à 9) soit entraîné à la vitesse nominale d'indication de l'heure,
ladite pièce d'horlogerie étant **caractérisée en ce qu'**elle comprend également un régulateur de tension (25) connecté entre ladite génératrice (1) et ledit circuit électronique (11, 12) et agencé pour ajuster sa tension de sortie à ladite seconde valeur limite U₂ ou légèrement au-dessus de cette valeur, et **en ce que**
le rapport entre la valeur absolue Û₁ de ladite première valeur prédéterminée U₁ et ladite seconde valeur prédéterminée U₂ satisfait la relation Û₁=k**●**U₂, dans laquelle k est un facteur correspondant au moins au taux de variation maximal attendu de ladite valeur absolue Û₁ au porter de ladite pièce d'horlogerie.

2. Pièce d'horlogerie suivant la revendication 1, **caractérisée en ce que** le facteur k est situé entre 1,2 et 1,5.

3. Pièce d'horlogerie suivant l'une quelconque des revendications 1 et 2, **caractérisée en ce que** ladite seconde valeur prédéterminée U₂ est de 0 à 5% supérieure, et de préférence de 2 à 5% supérieure à la tension limite inférieure à laquelle ledit circuit électronique (11) peut encore fonctionner.

## Claims

1. Electronic timepiece comprising
- a generator (1) arranged for generating a supply voltage of a first predetermined value U₁;
- a barrel (5) with a spring (6) coupled to and driving said generator (1);
- a winding mechanism (5a) coupled to said barrel (5) for winding the spring (6);
- a set of time indicating hands (7 to 9) also driven by said barrel (5), and
- an electronic circuit (11, 12) which requires for its operation at least a lower limited supply voltage having a second predetermined value U₂;
said electronic circuit comprising a timebase (12) and a regulating circuit (11) for regulating the rotational speed of said generator (1) so that said set of hands (7 to 9) is driven at the nominal speed indicating the correct time,
said timepiece being **characterized in that** it further comprises a voltage regulator (25) connected between said generator (1) and said electronic circuit (11, 12) and arranged for adjusting its output voltage to said second limited value U₂ or slightly above this value, and **in that**
the ratio between the absolute value Û₁, of said first predetermined value U₁ and said second predetermined value U2 satisfies the relationship Û₁=k**·**U₂ , in which k is a factor corresponding at least to the maximum expected variation rate of said absolute value Û₁ when said timepiece is worn.

2. Timepiece according to claim 1, **characterized in that** the factor k is located between 1.2 and 1.5.

3. Timepiece according to any one of claims 1 or 2, **characterized in that** said second predetermined value U₂ is 0 to 5% more, and preferably 2 to 5% more than the lower limited voltage at which said electronic circuit (11) can still function.

## Patentansprüche

1. **Elektronisches Zeitmessgerät, das umfasst:**
- einen Generator (1), der ausgelegt ist, um eine Versorgungsspannung mit einem ersten vorgegebenen Wert U₁ zu erzeugen;
- ein Gehäuse (5) mit Feder (6), das mit dem Generator (1) gekoppelt ist, um ihn anzutreiben;
- einen Aufzugmechanismus (5a), der mit dem Federgehäuse (5) gekoppelt ist, um die Feder (6) aufzuziehen;
- einen Satz Zeiger (7 bis 9) zum Anzeigen der Uhrzeit, der ebenfalls durch das Federgehäuse (5) angetrieben wird, und
- eine elektronische Schaltung (19, 12), die für ihren Betrieb mindestens eine untere Grenzversorgungsspannung benötigt, die einen zweiten vorgegebenen Wert U₂ hat,
wobei die elektronische Schaltung eine Zeitbasis (12) und eine Regulatorschaltung (11) zum Regulieren der Drehzahl des Generators (1) umfasst, derart, dass der Zeigersatz (7 bis 9) mit der Sollgeschwindigkeit für die Anzeige der Uhrzeit angetrieben wird,
wobei das Zeitmessgerät **dadurch gekennzeichnet ist, dass** es außerdem einen Spannungsregulierer (25) umfasst, der zwischen den Generator (1) und die elektronische Schaltung (11, 12) geschaltet ist und ausgelegt ist, um seine Ausgangsspannung auf den zweiten Grenzwert U₂ oder etwas darüber einzustellen, und dass
das Verhältnis zwischen dem Absolutwert Û₁ des ersten vorgegebenen Werts U₁ und dem zweiten vorgegebenen Wert U₂ die Beziehung Û₁ = k - U₂ erfüllt, worin k ein Faktor ist, der wenigstens dem erwarteten maximalen Änderungsanteil des Absolutwerts Û₁ entspricht, wenn das Zeitmessgerät getragen wird.

2. Zeitmessgerät nach Anspruch 1, **dadurch gekennzeichnet, dass** der Faktor k im Bereich von 1,2 bis 1,5 liegt.

3. Zeitmessgerät nach einem der Ansprüche 1 und 2, **dadurch gekennzeichnet, dass** der zweite vorgegebene Wert U₂ um 0 bis 5 % höher und vorzugsweise um 2 bis 5 % höher als die untere Grenzspannung ist, bei der die elektronische Schaltung (11) noch arbeiten kann.
